# EUROPÄISCHE PATENTSCHRIFT

(11) **EP 1 468 957 B1**
(45) Veröffentlichungstag und Bekanntmachung des Hinweises auf die Patenterteilung: **26.11.2008**
(21) Anmeldenummer: 04007513.7
(22) Anmeldetag: 29.03.2004
(51) Int. Cl.: B66F 7/02

(54) **Hubsäule**
Lifting post
Elévateur à colonne

(30) Priorität: 17.04.2003 DE 10318085
(43) Veröffentlichungstag der Anmeldung: 20.10.2004
(73) Patentinhaber: Bürener Maschinenfabrik GmbH, 33142 Büren (DE)
(72) Erfinder: Krause, Dieter Dr., 33142 Büren (DE); Peitz, Burkhard, 33129 Delbrück (DE)
(74) Vertreter: Sparing Röhl Henseler Patentanwälte European Patent Attorneys

(56) Entgegenhaltungen:
- WO-A-99/54191
- CH-A- 438 630
- DE-A1- 19 508 492
- DE-A1- 19 856 097
- FR-A- 2 529 181

## Beschreibung

Die Erfindung betrifft einen Säulenheber mit einem Führungsständer und einem daran verfahrbar angeordneten Hubschlitten nach dem Oberbegriff des Anspruchs 1.

Derartige Säulenheber dienen der Vertikalbeförderung von Lasten an einem Rahmen, um diese beispielsweise bei einer Bandfertigung verschiedene Bandabschnitte in unterschiedlichen Etagen zuführen zu können.

Aus FR-A-2 529 181 ist ein automatisches, mechanisch arbeitendes Palettisiergerät mit einem vertikale Führungen umfassenden Gestell und einem verfahrbar an den Führungen angeordneten Hebe-Fahrgestell bekannt, um Lasten vertikal zu bewegen. Hierzu umfaßt das Palettisiergerät ein Antriebsorgan, welches über eine Antriebsscheibe angetrieben wird und mit einem Ende am Hebe-Fahrgestell und mit dem anderen Ende an einem vertikal beweglichen Gegengewicht befestigt ist. Dabei wird das Antriebsorgan bei dem oberen Montagebereich über zwei feste Rollen und eine dazwischenliegende und an dem Hebe-Fahrgestell befestigte bewegliche Rolle- geführt. Nachteilig an einem derartigen Palettisiergerät ist, daß es nur schlecht an die räumlichen Verhältnisse einer Fabrikationsstätte anpaßbar ist.

Aufgabe der Erfindung ist es daher, einen Säulenheber nach dem Oberbegriff des Anspruchs 1 zu schaffen, der eine Anpassung an die räumlichen Verhältnisse einer Fabrikationsstätte verbessert.

Diese Aufgabe wird durch die Merkmale des kennzeichnenden Teils des Anspruchs 1 gelöst.

Hierdurch wird ein Säulenheber geschaffen, der eine Anpassung an die räumlichen Verhältnisse einer Fabrikationsstätte dadurch verbessert, daß die Höhe des Säulenhebers veränderbar ist durch eine Verlagerung des Antriebs. Vorteilhaft ist ferner, daß die Wartungsarbeiten an dem Antrieb durch dessen Einzelstellung bzw. Alleinstellung in einer Schleife vereinfacht werden.

Weitere Ausgestaltungen und Vorteile der Erfindung sind der nachfolgenden Beschreibung und den Unteransprüchen zu entnehmen.

Die Erfindung wird nachstehend anhand des in der beigefügten Abbildung dargestellten Ausführungsbeispiels näher erläutert.
Fig. 1 zeigt schematisch eine Vorderansicht eines Säulenhebers in einer teilweise dargestellten Fabrikationshalle.

Die Erfindung betrifft einen Säulenheber 1 zur Montage in einer Fabrikationshalle 2, die vorzugsweise Montagebereiche 3, 4 in unterschiedlichen Höhen aufweist.

Der Säulenheber 1 umfaßt einen Führungsständer 5, der von einem Rahmen, insbesondere einem Doppelrahmen gebildet wird, der über ein Fundamentplan 6 bodenseitig befestigt ist.

An dem Führungsständer 5 ist ein Hubschlitten 7 verfahrbar angeordnet, an dem eine Hubeinrichtung angreift. Die Hubeinrichtung, mit der der Hubschlitten 7 zur Vertikalbeförderung von Lasten am Führungsständer auf- und abwärts bewegbar ist, umfaßt als ein Antriebsorgan einen Hubgurt 8. Der Hubgurt 8 ist mit seinem einen Ende am Hubschlitten 7 befestigt und trägt an seinem freien Ende ein Gegengewicht 9. Über einen Auslegerkopf 10 ist der Hubgurt 8 dabei antreibbar geführt. Der Auslegerkopf 10 wird hier von einer Umlenkrolleneinrichtung gebildet.

Der Hubgurt 8, vom Hubschlitten 7 kommend, ist ferner derart geführt, daß der Hubgurt 8 nach und unterhalb des Auslegerkopfes 10 eine Schleife 11 durchläuft, in der der Hubgurt 8 auf einem Antrieb 12 sitzt. Die Schleife 11 wird vorzugsweise von einer Umlenkrolleneinrichtung 13 und einer dazu beabstandet angeordneten Antriebsrolleneinrichtung 14 des Antriebs 12 gebildet.

An dem Hubschlitten 7 ist vorzugsweise eine Hubgabel 15 lösbar befestigt, auf die Lasten 16 gesetzt werden können.

Das Vorsehen einer Einzelstellung des Antriebes 12 getrennt vom Auslegerkopf 10 erlaubt eine individuelle Positionierung des Antriebes 12 im Bereich der Längserstreckung des Führungsständers 5 unter gleichzeitig individueller Gestaltung der Länge der Schleife 11. Der Auslegerkopf 10 kann dann von einer raumsparend dimensionierten Umlenkrolleneinrichtung gebildet werden.

Fig. 1 zeigt den Hubschlitten 7 in einer abwärts bewegten Stellung und in gestrichelter Darstellung den Hubschlitten 7 in einer aufwärts bewegten Stellung.

## Patentansprüche

1. Säulenheber mit einem eine Längserstreckung aufweisenden Führungsständer (5) und einem verfahrbar daran angeordneten Hubschlitten (7), an dem eine Hubeinrichtung angreift, mit der der Hubschlitten (7) zur Vertikalbeförderung von Lasten (16) am Führungsständer (5) mittels eines Antriebsorgans auf- und abwärts bewegbar ist, und das Antriebsorgan mit einem Ende am Hubschlitten (7) angreift, an seinem freien Ende ein Gegengewicht (9) trägt und über einen Auslegerkopf (10) antreibbar geführt ist, **dadurch gekennzeichnet, daß** das Antriebsorgan als Hubgurt (8) ausgebildet ist und vom Hubschlitten (7) kommend nach und unterhalb des Auslegerkopfes (10) eine Schleife (11) duchläuft, in der der Hubgurt (8) auf einem verlagerbaren Antrieb (12) sitzt, so daß der Antrieb (12) unter gleichzeitiger individueller Gestaltung der Länge der Schleife (11) im Bereich der Längserstreckung des Führungsständers (5) individuell positionierbar ist.

2. Säulenheber nach Anspruch 1, **dadurch gekennzeichnet, daß** an dem Hubschlitten (7) eine Hubgabel (15) befestigbar ist.

3. Säulenheber nach Anspruch 1 oder 2, **dadurch gekennzeichnet, daß** die Schleife (11) von einer Umlenkrolleneinrichtung (13) und einer dazu beabstandet angeordneten Antriebsrolleneinrichtung (14) des Antriebes (12) gebildet ist.

## Claims

1. Column lift with a guide post (5) having a longitudinal extent and with a lifting carriage (7) which is arranged movably on this post and on which there acts a lifting means with which the lifting carriage (7) can be moved upwards and downwards along the guide post (5) by means of a drive member for the purpose of vertically conveying loads (16), and the drive member acts by one end on the lifting carriage (7), bears a counterweight (9) at its free end and is drivably guided via a jib head (10), **characterized in that** the drive member is designed as a lifting belt (8) and, coming from the lifting carriage (7), runs through a loop (11) after and below the jib head (10), in which loop the lifting belt (8) is seated on a displaceable drive (12) such that the drive (12) can be individually positioned in the region of the longitudinal extent of the guide post (5) while the length of the loop (11) is individually formed at the same time.

2. Column lift according to Claim 1, **characterized in that** a lifting fork (15) can be fastened to the lifting carriage (7).

3. Column lift according to Claim 1 or 2, **characterized in that** the loop (11) is formed by a deflection roller device (13) and a drive roller device (14) of the drive (12) arranged at a distance therefrom.

## Revendications

1. Élévateur à colonne, comprenant un montant de guidage (5) présentant une extension longitudinale et un chariot-élévateur (7) agencé mobile sur ce montant et attaqué par un système de levage au moyen duquel le chariot-élévateur (7) est déplaçable en montant et en descendant au moyen d'un organe d'entraînement pour le convoyage vertical de charges (16) sur le montant de guidage (5), et l'organe d'entraînement attaque par une extrémité le chariot-élévateur (7), porte à son extrémité libre un contrepoids (9), et est guidé de façon à pouvoir être entraîné via une tête (10) en porte-à-faux, **caractérisé en ce que** l'organe d'entraînement est réalisé sous forme de sangle de levage (8) et, en venant du chariot-élévateur (7), il forme une boucle (11) après et au-dessous de la tête (10) en porte-à-faux, boucle dans laquelle la sangle de levage (8) repose sur un entraînement déplaçable (12), de sorte que l'entraînement (12) peut être positionné de façon individuelle dans la zone de l'extension longitudinale du montant de guidage (5), avec conception individuelle simultanée de la longueur de la boucle (11).

2. Élévateur à colonne selon la revendication 1, **caractérisé en ce qu'**une fourche de levage (15) est susceptible d'être fixée sur le chariot-élévateur (7).

3. Élévateur à colonne selon la revendication 1 ou 2, **caractérisé en ce que** la boucle (11) est formée par un dispositif à rouleau de renvoi (13) et par un dispositif à rouleau d'entraînement (14), agencé à distance de celui-ci, de l'entraînement (12).
